# EUROPÄISCHE PATENTSCHRIFT

(11) **EP 0 254 005 B1**
(45) Veröffentlichungstag und Bekanntmachung des Hinweises auf die Patenterteilung: **31.01.1990**
(21) Anmeldenummer: 87108248.3
(22) Anmeldetag: 06.06.1987
(51) Int. Cl.: F02D 31/00, F02D 41/14

(54) **Verfahren zum Verbessern des Gleichlaufs mit einer Hubkolbenbrennkraftmaschine und Hubkolbenbrennkraftmaschine zum Ausüben des Verfahrens**
Method for the improvement of the regularity with a piston engine and engine running according to this method
Procédé d'amélioration de la régularité de marche avec un moteur à combustion à pistons et moteur utilisant ce procédé

(30) Priorität: 23.06.1986 CH 2524/86
(43) Veröffentlichungstag der Anmeldung: 27.01.1988
(73) Patentinhaber: GEBRÜDER SULZER AKTIENGESELLSCHAFT, CH-8401 Winterthur (CH)
(72) Erfinder: Jenzer, Jean, Ch-8304 Dietlikon (CH)

(56) Entgegenhaltungen:
- EP-A- 0 113 510
- RESEARCH DISCLOSURE, Nr. 180, April 1979, Nr. 18002, Havant., Hants., GB; "Adaptive balance control for injection system"
- PATENT ABSTRACTS OF JAPAN, Band 9, Nr. 63 (M-365)[1786], 20. März 1985; & JP-A-59 196 950 (MITSUBISHI JIDOSHA KOGYO K.K.) 08-11-1984
- SAE TRANSACTIONS, INDEX ABSTRACTS, 1976, Seite 36, Nr. 760146, Society of Automotive Engineers, US; S.C. HADDEN et al.: "Non-contact diagnosis of internal combustion engine faults through remote sensing"
- INTERNATIONAL CONFERENCE ON VEHICLE CONDITION MONITORING AND FAULT DIAGNOSIS, London, 6.-7. März 1985, Seiten 15-24, Mechanical Engineering Publications Ltd, London, GB; J.W. FREESTONE et al.: "The diagnosis of cylinder power faults in diesel engines by flywheel speed measurement"

## Beschreibung

Die vorliegende Erfindung bezieht sich auf ein Verfahren zum Verbessern des Gleichlaufs mit einer drei- oder mehrzylindrigen Hubkolbenbrennkraftmaschine im stationären Betriebszustand, bei der der indizierte Mitteldruck mindestens eines Zylinders verändert wird, sowie auf eine Hubkolbenbrennkraftmaschine zum Ausüben des Verfahrens.

Die Steuerung und Ueberwachung des Gleichlaufs derartiger Hubkolbenbrennkraftmaschinen, wie beispielsweise Dieselmotoren, erfolgt bisher mit der Ueberwachung der Drehzahl der Abtriebswelle oder der Welle einer vom Motor angetriebenen Maschine. Die Regelung selbst erfolgt über die Aenderung der einspritzmenge aller Einspritzpumpen, welche in einem bestimmten Zylus den einzelnen Zylindem zugeschaltet werden.

Diese bekannte Art der Regelung berücksichtigt und regelt die Konstanz der Drehzahl in dem Sinne, dass mit der Veränderung der Einspritzmenge diese für sämtliche Zylinder in gleicher Weise verändert wird, wenn man davon ausgeht, dass die Einspritzmenge in jedem Zylinder gleich gross ist. Die Publikation C33/85 der Institution of Mechanical Engineers Conference 1985-2, Seite 15-24, (Mechanical Engineering Publications Limited, London) zeigt mit dem Beitrag "Vehicle Condition Monitoring and Fault Diagnosis" ein Messmodell und die Möglichkeit, um fehlbare Zylinder eines mehrzylindrigen Dieselmotors im stationären Zustand eines Kurbelwellenumgangs festzustellen. Drehzahlschwankungen werden dabei mittels Fourier-Analyse beobachtet.

Eine weitere Art der Drehzahlregelung wird in EP-A 0 113510 beschrieben, indem bezogen auf eine gemittelte Betriebsdrehzahl die Drehzahlabweichung respektive der Zeitunterschied für ein vorbestimmtes Drehwinkelintervall an der Motorwelle gemessen wird, diese Drehzahlabweichung jeweils zyklisch mit der Zündfolge einem bestimmten Zylinder zugeteilt wird und indem entgegen zur Drehzahlabweichung auf die Einspritzzeit und damit die Einspritzmenge an den zugeteilten Zylindern eine Regelung einwirkt, um eine gleichgrosse Drehzahlschwankung über alle an der Motorwelle gemessenen Drehwinkelintervalle zu erreichen.

Derartige Regelungen nehmen kaum Rücksicht auf die Torsionsschwingungen des beteiligten Wellensystems und deren Auswirkungen auf die angetriebenen Aggregate, die somit bei bisher bekannten Drehzahlregelung unberücksichtigt bleiben.

Es gibt Fälle, wo diese Art der Regelung nicht ausreichend ist und bei denen die durch Torsionsschwingungen der Wellen entstehenden Drehzahlunterschiede oder dadurch entstehende Aenderungen der Winkelgeschwindigkeit innerhalb einer Umdrehung schon störend sein können. Beispielsweise kann dieser durch Torsionsschwingungen erzeugte Ungleichlauf in dieselgetriebenen elektrischen Maschinen, wie Generatoren, sich störend auswirken. Bei derartigen Anlagen, die etwa mit langsamlaufenden Zweitakt-Dieselmotoren (z.B. 80 bis 120/min) angetrieben werden, liegt in vielen Fällen die Erregungsfrequenz für Torsionsschwingungen erster und zweiter Ordnung der Welle (einfache oder doppelte Drehfrequenz) in der Nähe der elektrischen Eigenfrequenz des Generators. Dabei kann der Fall eintreten, dass die Amplituden der Torsionsschwingungen dieser Ordnungen dynamisch mehrfach vergrössert werden, wobei im Verbundbetrieb das mechanische Wellensystem als Ganzes gegen das starre Verbundnetz schwingt, was beispielsweise zu Leistungspendelungen führen kann. In einem selbständigen Netz (Inselbetrieb) wiederum kann dies Lichtflimmern zur Folge haben. Die Erfindung schafft hier Abhilfe und gewährleistet ein in dieser Hinsicht wesentlich verbessertes Gleichlaufverhalten der Hubkolbenbrennkraftmaschine. Erfindungsgemäss ist ein derartiges Verfahren zum Verbessern des Gleichlaufs einer drei- oder mehrzylindrigen Hubkolbenbrennkraftmaschine dadurch gekennzeichnet, dass die Torsionsschwingungen wenigstens einer Ordnung des Antriebswellensystems minimiert werden, indem

in einem ersten Verfahrensschritt die Torsionsschwingungen an der Antriebswelle oder an eine kinematisch mit der Antriebswelle verbundenen Welle mit einer Torsionsschwingungs-Messvorrichtung gemessen werden,

in einem zweiten Verfahrensschritt die gemessenen Torsionsschwingungen einer Fourier-Analyse für Torsionsschwingungen unterworfen werden,

in einem dritten Verfahrensschritt in einem Rechner aus den ermittelten Beträgen und Phasenlagen der Torsionsschwingungsamplituden und aus dem Vergleich mit vorbestimmten Torsionsschwingungen, die durch die einzelnen Zylinder hervorgerufen werden, Korrekturfaktoren für die Veränderung des indizierten Zylindermitteldrucks mindestens zweier Zylinder bestimmt werden,

in einem vierten Verfahrensschritt die Korrekturfaktoren eine Veränderung der Einspritzmenge pro Einspritzvorgang der Einspritzpumpe bei mindestens einem dieser zwei Zylinder bewirken.

Die Erfindung betrifft ferner eine Hubkolbenbrennkraftmaschine nach Anspruch 5 zur Ausführung des Verfahrens sowie vorteilhafte besondere Ausführungsformen des Verfahrens bzw. der Hubkolbenbrennkraftmaschine.

Die Erfindung wird am Beispiel der Zeichnungen näher erläutert. Es zeigen:
Fig. 1 schematisch einen sechszylindrigen Dieselmotor mit Generator und erfindungsgemässer Anlage für die Verbesserung des Gleichlaufs des Dieselmotors;
Fig. 2, 2A, 2B, 2C je schematisch einen sechszylindigen Schiffsdieselmotor mit nebengeschaltetem Bordnetz-Generator und erfindungsgemisser Anlage für die Verbesserung des Gleichlaufs des Dieselmotors;
Fig. 3 das Poldiagramm der Torsionsschwingungen erster Ordnung der Welle eines Sechszylinder-Dieselmotors bzw. einer vom Dieselmotor angetriebenen Welle.

Der sechszylindrige Zweitakt-Dieselmotor 1 mit Aufladegruppe 11 und mit der Welle 12 treibt einen Generator 2, wobei der Rotor des Generators, wie gezeichnet, direkt auf der Verlängerung der Welle 12 montiert oder die Rotorwelle mit der Welle 12 des Dieselmotors 1 gekuppelt sein kann. Die Torsionsschwingungen bzw. deren Amplituden und Winkellage werden mit dem Torsionsschwingungsmesser 3 am Wellenende 123 laufend gemessen und dem Fourier-Analysator 4 zugeführt. Im Fourier-Analysator 4 wird die Fourier-Zerlegung der Torsionsschwingungen in die Glieder verschiedener Ordnung durchgeführt.

Vorerst spritzen die Einspritzpumpen 61, 62, 63, 64, 65, 66, von denen je eine einem Zylinder 161, 162, 163, 164, 165, 166 zugeordnet ist, vorbestimmte, unter sich gleiche Mengen Brennstoff in die Zylinder. Sobald der Dieselmotor den stationären Betriebszustand erreicht hat, wird der Schalter 45 geschlossen und die Fourier-Signale des Fourier-Analysators gelangen nun zur Einspritzpumpensteuerung 5, welche einen Rechner umfasst, der aufgrund beispielsweise der Glieder erster und zweiter Ordnung nach z.B. der Kurbelsternmethode, die anhand von Fig. 3 erklärt wird, und durch Vergleich mit einem Sollzustand bestimmt:
1. welcher oder welche der Zylinder 161, 162, 163, 164, 165, 166 die Anregung der Torsionsschwingungen dieser Ordnung verursachen und
2. welche Korrektur der Einspritzmenge in welchen Zylindem erforderlich ist, um die Torsionsschwingungen dieser Ordnung zu minimieren.

Da es sich bei der Kurbelstemmethode beispielsweise um ein einfaches Näherungsverfahren handelt, erfolgt die Minimierung der Torsionsschwingungen iterativ, d.h. in mehreren Zyklen oder Schritten. Bei jedem Schritt werden Korrektursignale erzeugt, die den betreffenden Einspritzpumpen 61, 62, 63, 64, 65, 66 zugeführt werden. Aufgrund der Korrekturen stellt sich im Lauf des Dieselmotors 1 ein neuer stationärer Zustand ein. Nachdem dieser erreicht ist, werden in einem weiteren Regelzyklus wieder die Torsionsschwingungen gemessen und analysiert und aufgrund der Analyseergebnisse andere Korrektursignale erzeugt und die Torsionsschwingungen weiter minimiert.

In der Regel wird ein günstiger stationärer Betriebszustand mit minimalen, nicht mehr störenden Torsionsschwingungen z.B. erster und zweiter Ordnung der Welle 12 oder auch höhrer Ordnungen nach einigen Regelzyklen der beschriebenen Art erreicht.

Der Regelzyklus erstreckt sich dabei mit Vorteil über die Zeit mehrerer Arbeitszyklen (Umdrehungen) des Dieselmotors 1. Damit wird erreicht, dass die stochastischen Aenderungen des indizierten Zylindermitteldrucks von Zündung zu Zündung der einzelnen Zylinder 161, 162, 163, 164, 165, 166 das auszuwertende Torsionsschwingungssignal nur in vernachlässigbarer Weise beeinträchtigen.

Für die Erfassung der Torsionsschwingungen eignet sich z.B. eine unter der Bezeichnung Winkelkodierer (optical incremental encoder, Typ G 70 der Firma Litton) im Markt erhältliche Vorrichtung. Eine Einspritzpumpe, die sich für die Änderung der Einspritzmenge eignet, ist z.B. in der DE-OS 31 00 725.2-13 beschrieben. Fourier-Analysatoren sind ebenfalls bekannt und im Handel erhältlich (z.B. CAT 2515 der Firma Genrad).

Der Zweitakt-Dieselmotor 1 von Fig. 2 mit den sechs Zylindern 161 bis 166 treibt über die Welle 22 den Schiffsantriebsporpeller 7. Das andere Ende der Kurbelwelle 22 des Dieselmotors ist über eine Kupplung 18 mit einem Uebersetzungsgetriebe 8 verbunden, welches eine hydraulische Pumpe 81 antreibt. Diese Pumpe 81 ist ein Teil eines hydrostatischen Getriebes, das zusammen mit dem hydrostatischen Motor 82 einen geschlossenen hydraulischen Druckmittelkreislauf bildet. Die Versorgung dieses Kreislaufs mit hydrostatischem Druckmittel, z.B. Oel, erfolgt durch die Niederdruckstation 83, die ein Druckmittelreservoir, eine Zubringerpumpe, eine Ueberströmleitung mit Ueberströmventil, Filter usw. enthält. Der hydrostatische Motor 82 treibt über eine Welle 89 den elektrischen Generator 9. Die Drehzahl der Welle 89 und damit des Generators 9 wird mit dem Messfühler 84 überwacht, von welchem der gemessene Ist-Wert dem DrehzahlRegler 85 zugeführt und in weichem der Ist-Wert mit dem vorgegebenen Soll-Wert verglichen wird. Der Generator gibt die elektrische Energie an das Bordnetz 100 ab. Bei Abweichungen von Ist- und Soll-Wert wird die Menge des den hydrostatischen Motor 82 durchströmenden Druckmittels verhindert, indem die Reglersignale über die Singalleitung 86 einem Stellorgan im Motor 82 zugeführt werden. In diesem Beispiel misst der Torsionsschwingungsmesser 3 die Torsionsschwingungen der Welle des Generators 9. Die Bestimmung der Korrektursignale, welche den Einspritzpumpen 61, 62, 63, 64, 65, 66 zugeführt werden, werden in gleicher Weise, wie oben für die Anlage von Fig. 1 beschrieben, bestimmt. Die vom Dieselmotor 1 erzeugten Torsionsschwingungen werden über den hydrostatischen Kreislauf auf den Motor 82 und die Welle des Generators teilweise übertragen.

Bei der in Fig. 2A dargestellten Schiffsdieselanlage treibt die Welle 17 den Dieselmotor 1 über die Kupplung 71 und Welle 73 den verstellbaren Schiffsantriebspropeller 72. Die Welle 17, des Dieselmotors 1 auf der anderen Seite des Dieselmotors treibt über ein Getriebe 91 den Generator 9, der den elektrischen Strom an das Bordnetz 100 abgibt. Die Torsionsschwingungen bzw. deren Amplituden und Winkellage werden mit dem Torsionsschwingungsmesser 3 an der Welle des Generators gemessen und laufend dem Fourier-Analysator 4 zugeführt. Im FourierAnalysator 4 wird die Fourier-Zerlegung der Torsionsschwingungen in die Glieder verschiedener Ordnung durchgeführt und anschliessend findet ein Vergleich mit vorgegebenen Sollwerten statt. Die Korrektursignale für die Veränderung der Einspritzmenge der Einspritzpumpen 61, 62, 63, 64, 65, 66 werden in der EinspritzpumpenSteuerung 5, welche einen Rechner umfasst, aufgrund beispielsweise der Glieder erster und zweiter Ordnung, z.B. nach der Kurbeisternmethode, die anhand von Fig. 3 erklärt wird, bestimmt.

Bei der in Fig. 2B dargestellten Schiffsdieselanlage treibt die Welle 17 des Dieselmotors über die Kupplung 71 die Welle 73 mit dem verstellbaren Schiffsantriebspropeller 72. Das Getriebe 92 ist als Nebengetriebe an der Welle des Dieselmotors 1 angeschlossen und treibt über eine Kupplung 94 den Generator 9. Der Generator liefert elektrische Energie an das Bordnetz 100. Auch hier werden die Torsionsschwingungen der Welle des Generators mit dem Torsionsschwingungsmesser 3 nach Amplitude und Winkellager dauernd bestimmt und dem Fourier-Analysator 4 zugeführt. Auch hier erfolgt im Fourier-Analysator 4 die Zerlegung der Torsionsschwingungen in die Glieder verschiedener Ordnung und anschliessend der Vergleich mit vorgegebenen Sollwerten.

Bei der in Fig. 2C dargestellten Schiffsdieselanlage treibt die Welle 17 des Dieselmotors 1 über die Kupplung 71 die Welle 73 mit dem verstellbaren Schiffsantriebspropeller 72. In dieser Anlage wird das Getriebe 93 direkt von der Welle 73 angetrieben und treibt seinerseits über die Kupplung 94 den Generator 9. Der Generator 9 liefert elektrische Energie an das Bordnetz 100. wiederum werden an der Welle des Generators 9 Amplitude und Winkellage der Torsionsschwingungen laufend gemessen und dem Fourier-Analysator 4 zugeführt. Im Fourier-Analysator 4 erfolgt die Fourier-Zerlegung der Torsionsschwingungen in die Glieder verschiedener Ordnung und anschliessend findet ein Vergleich mit vorgegebenen Sollwerten statt. Die Bestimmung der Korrektursignale für die Einspritzpumpen 61, 62, 63, 64, 65 und 66 kann bei den Anlagen von Fig. 2A, 2B und 2C in gleicher Weise wie zu Fig. 1 beschrieben erfolgen.

Die Verbesserung des Gleichlaufs des Dieselmotors 1 und auch der vom Dieselmotor angetriebenen Generatoren 9 erfordert, dass sich der Dieselmotor im wesentlichen in einem stationären Betriebszustand befindet. Dies ist bei Schiffsdieselanlagen allgemein, und vermehrt noch bei Schiffsdieselanlagen mit verstellbaren Schiffsantriebspropeller, im Fahrbetrieb über grössere Zeiträume der Fall. Die hydraulischen oder mechanischen Getriebe 91, 92, 93 vermögen beispielsweise die Drehzahl des Rotors innerhalb gewisser Grenzen von Drehzahländerungen, wie dies bei Schiffsantrieben mit nichtverstellbarem Schiffsantriebspropeller der Fall sein kann, konstant zu halten. Da ein Schiff über mehrere Bordgeneratoren verfügt, wird häufig die vom Antriebsdieselmotor getriebene Gruppe dem Bordnetz nur im Fahrbetrieb auf offener See, wo der Antriebsmotor mit konstanter Drehzahl läuft, zugeschaltet.

Es ist auch möglich, den Rotor des Generators 9 direkt auf die Welle 73 zu setzen und den Generator für eine bestimmte Drehzahl auszulegen, die der Drehzahl des Dieselmotors bei Dauerbetrieb entspricht. Damit würde dann beispielsweise in einer Anlage, wie in Fig. 2C dargestellt, das Getriebe 93 und die Kupplung 94 entfallen. Die Torsionsschwingungen würden in diesem Fall mit dem Torsionsschwingungsmesser 3 an der Welle 73 oder an der Welle 17 gemessen.

Anhand von Fig. 3 wird die Kurbelsternmethode für die Bestimmung der Korrekturfaktoren zur Korrektur der Einspritzmenge für die Minimierung der Torsionsschwingungen erster Ordnung erläutert. Im Kurbelsternverfahren geht man beispielsweise von den vereinfachenden Annahmen aus, dass
- der mittlere indizierte Zylinderdruck eines Zylinders nicht mehr als 5 % vom Soll-Wert abweicht;
- sich die Störamplitude linear mit der Störung ändert und die Phase gleich bleibt;
- die gemessene Störung, d.h. eine gemessene Torsionsschwingung durch Korrektur des mittleren indizierten Zylinderdrucks von zwei oder in Sonderfällen einem Zylinder minimiert werden kann, d.h. die Störung durch die entsprechenden Zylinder erzeugt wird.

Die Zündfolge des Motors sei 1, 6, 2, 4, 3, 5. Im Poldiagramm 19 sind die berechneten Torsionsschwingungsvektoren 191 bis 196 erster Ordnung der Welle eines sechszylindrigen Motors für alle sechs Fälle, dass einer der Zylinder eine 5%-ige Reduktion des mittleren indizierten Zylinderdrucks erbringt, gestrichelt eingezeichnet. Diese Vektoren 191 bis 196 bilden den sogenannten Korrekturkurbelstern erster Ordnung. Die Enden dieser Vektoren 191 bis 196 liegen auf einem Kreis, dessen Mittelpunkt M nicht im Nullpunkt P des Poldiagramms liegt, sondern um einen Vektor 190 verschoben ist. Dieser Vektor 190 entspricht dem Torsionsschwingungsvektor des idealen, d.h. vollständig ausgeglichenen Motors.

Subtrahiert man von den einzelnen Vektoren 191 bis 196 je diesen Vektor 190, so erhält man den verschobenen Korrekturkurbeistern 191' bis 196'.

Dieser berechnete Kurbeistern 191' bis 196' dient nun für die Bestimmung der Korrekturen des mittleren indizierten Zylinderdrucks in einem oder zwei Zylindern.

wird nun beispielsweise an der Welle eine Torsionsschwingung S (Amplitude und Phase) gemessen und der Vektor in den verschobenen Korrekturkurbelstern eingezeichnet, so liegt S zwischen zwei Vektoren des verschobenen Korrekturkurbelsterns, in unserem Beispiel zwischen den Vektoren 191' und 196' oder fällt in die Richtung eines der Vektoren 191' bis 196'. Die Zerlegung des Amplituden-Vektors S in die beiden Vektoren sᵢ und s₆ in Richtung der beiden Vektoren des Korrekturkurbelsterns wird also als Störung der beiden Zylinder 1 und 2 interpretiert. Da der Korrekturkurbeistem auf der Annahme von Minderleistungen der gestörten Zylinder basiert, aber die Zylinder auch zuviel leisten könnten, muss diese Zerlegung in der richtigen Vektorbasis gerechnet werden. Diese Basis ist ein Paar aus den Vektoren zᵢ, zε, z₃ und z₄. Der Korrekturfaktor für die zwei Zylinder einer Paarkombination ergibt sich somit direkt aus dem Korrekturkurbeistern.

In Wirklichkeit können einer oder mehrere Zylinder gestört sein. Die vereinfachte Annahme, jede Störung auf beispielsweise zwei gestörte Zylinder zurückzuführen, macht es in der Regel notwendig, die Minimierung iterativ, d.h. in mehreren Schritten durchzuführen. Ein einziger Korrekturfaktor für nur einen Zylinder ergibt sich dann, wenn der Vektor der gemessenen Störung mit einem der Vektoren 191' bis 196' zusammenfällt.

Obschon die Berechnung der Korrekturfaktoren für die Störungen erster Ordnung hier aus Gründen der Anschaulichkeit an einem graphischen Beispiel erläutert wurde, ist es zweckmäßig, die Korrekturfaktoren in der Einspritzpumpensteuerung 5 rechnerisch, d.h. numerisch zu ermitteln. In analoger Weise können auch die Korrekturfaktoren für die Minimierung der Torsionsschwingungen zweiter Ordnung bestimmt werden.

Die beschriebene Art der Minimierung der Torsionsschwingungen hat sich in der Praxis als sehr günstig erwiesen. Die Erfindung ist keineswegs auf die beschriebenen Ausführungsbeispiele beschränkt, sondern umfasst irgendwelche Verfahren zur Verbesserung des Gleichlaufs von Hubkolbenbrennkraftmaschinen, bei denen auf den indizierten Mitteldruck einwirkende Korrekturfaktoren in anderer Weise ermittelt werden.

Die Erfindung wurde anhand von Beispielen, die sich auf Dieselmotoren beziehen, erläutert. Prinzipiell ist das Verfahren aber für jede Hubkolbenbrennkraftmaschine mit volumetrischer Brennstoffzufuhr zu den Zylindern anwendbar.

## Patentansprüche

1. Verfahren zum Verbessern des Gleichlaufs einer drei- oder mehrzylindrigen Hubkolbenbrennkraftmaschine im stationären Betriebszustand, bei der der indizierte Mitteldruck mindestens eines Zylinders verändert wird, dadurch gekennzeichnet, dass Torsionsschwingungen wenigstens einer Ordnung des Antriebssystems minimiert werden, indem
in einem ersten Verfahrensschritt die Torsionsschwingungen an der Antriebswelle oder an einer kinematisch mit der Antriebswelle verbundenen Welle (12, 22) mit einer Torsionsschwingungs-Messvorrichtung (3) gemessen werden,
in einem zweiten Verfahrensschritt die gemessenen Torsionsschwingungen einer Fourier-Analyse für Torsionsschwingungen unterworfen werden,
in einem dritten Verfahrensschritt in einem Rechner aus den ermittelten Beträgen und Phasenlagen der Torsionsschwingungsamplituden und aus dem Vergleich mit vorbestimmten Torsionsschwingungen, die durch die einzelen Zylinder (161, 162, 163, 164, 165, 166) hervorgerufen werden, Korrekturfaktoren für die Veränderung des indizierten Zylindermitteidrucks mindestens zweier Zylinder bestimmt werden,
in einem vierten Verfahrensschritt die Korrekturfaktoren eine Veränderung der Einspritzmenge pro Einspritzvorgang der Einspritzpumpe (61, 62, 63, 64, 65, 66) bei mindestens einem dieser zwei Zylinder bewirken.

2. Verfahren nach Anspruch 1, dadurch gekennzeichnet, dass die Torsionsschwingungen erster und zweiter Ordnung minimiert werden.

3. Verfahren nach einem der Ansprüche 1 und 2, dadurch gekennzeichnet, dass die Minimierung der Torsionsschwingungen iterativ, in mehreren Schritten erfolgt.

4. Verfahren nach einem der Ansprüche 1 bis 3, dadurch gekennzeichnet, dass die Torsionsschwingungen an der Welle (123) eines elektrischen Generators (2, 9; 91, 92, 93), welche von der Welle (12) der Hubkolbenbrennkraftmaschine (1) direkt oder über ein Getriebe (8, 81, 82, 83) angetrieben ist, oder welche eine Verlängerung (123) der Welle (12) der Hubkolbenbrennkraftmaschine ist, gemessen wird, und dass mit der Minimierung der Torsionsschwingungen der Generatorwelle (123, 89) auch die Torsionsschwingungen der Welle (12) der Hubkolbenbrennkraftmaschine minimiert werden.

5. Hubkolbenbrennkraftmaschine zur Ausübung des Verfahrens nach Anspruch 1, gekennzeichnet durch eine Vorrichtung (3) zum Messen der Torsionsschwingungen der Antriebswelle oder einer mit dieser gekoppelten weiteren Welle, durch einen Fourier-Analysator (4), dem die Torsionsschwingungs-Messwerte zugeführt werden, durch einen Rechner (5), der aus Phase und Amplitude von Gliedern der Fourer-Analyse und aus dem Vergleich mit vorbestimmten Torsionsschwingungen, die durch die Zylinder (161,162,163,164,165,166) hervorgerufen werden, Korrektursignale für die KraftstoffEinspritzmenge wenigstens eines Zylinders bestimmt, und gekennzeichnet durch eine Einspritzvorrichtung (61, 62, 63, 64, 65, 66), welcher die Korrektursignale zugeführt werden und welche die aufgrund der Korrektursignale veränderte Kraftstoffmenge in die Zylinder einspritzt und damit den indizierten Zylindermitteldruck dieser Zylinder ändert.

6. Hubkolbenbrennkraftmaschine nach Anspruch 5, dadurch gekennzeichnet, dass diese drei bis zwölf Zylinder aufweist.

7. Hubkolbenbrennkraftmaschine nach Anspruch 5 oder 6, dadurch gekennzeichnet, dass diese ein langsamlaufender Zweitakt-Dieselmotor ist.

8. Hubkolbenbrennkraftmaschine nach einem der Ansprüche 5 bis 7, dadurch gekennzeichnet, dass eine axiale Verlängerung der Welle der Hubkolbenbrennkraftmaschine als Welle eines elektrischen Generators ausgebildet ist und die Vorrichtung (3) zum Messen der Torsionsschwingungen derart angeordnet ist, dass sie die Torsionsschwingungen der Generatorwelle (123) misst.

9. Hubkolbenbrennkraftmaschine nach einem der Ansprüche 5 bis 8, dadurch gekennzeichnet, dass zwischen der Hauptwelle (12) der Hubkolbenbrennkraftmaschine (1) und einer Nebenwelle (89) ein Getriebe (8, 81, 82, 83; 91, 92, 93) angeordnet ist, und dass die Vorrichtung (3) zum Messen der Torsionsschwingungen derart angeordnet ist, dass sie die Torsionsschwingungen der Nebenwelle (9, 89) misst.

10. Hubkolbenbrennkraftmaschine nach einem der Ansprüche 5 bis 9, dadurch gekennzeichnet, dass ein gemeinsamer Rechner für die Fourier-Analyse der Torsionsschwingungen für den Vergleich mit vorgegebenen Sollwerten und für die Bestimmung des Korrektursignals zur Veränderung des Einspritzvorgangs der Einspritzvorrichtung (61, 62, 63, 64, 65, 66) vorhanden ist.

11. Hubkolbenbrennkraftmaschine nach einem der Ansprüche 5 bis 10, dadurch gekennzeichnet, dass zwischen der Hauptwelle (12) der Hubkolbenbrennkraftmaschine (1) und einer Nebenwelle ein Getriebe angeordnet ist, und dass die Vorrichtung zum Messen der Torsionsschwingungen derart angeordnet ist, dass sie die Torsionsschwingungen der Nebenwelle (9, 89) misst.

## Revendications

1. Procédé d'amélioration de la régularité de marche d'un moteur à combustion à pistons tri- ou multi- cylindre en fonctionnement stationnaire, dans lequel la pression moyenne indiquée d'au moins un cylindre est modifiée, caractérisé par le fait que les oscillations de torsion d'au moins un ordre sont réduites grâce au fait que, dans une première étape du procédé, les oscillations de torsion sont relevées au moyen d'un dispositif capteur (3) des oscillations de torsion, au niveau de l'arbre moteur ou d'un arbre cinématiquement solidaire de celui-ci (12, 22), que, dans une deuxième étape du procédé, les oscillations de torsion lues sont soumises à une analyse des oscillations de torsion selon Fourier, que, dans une troisième étape du procédé, un dispositif calculateur détemrine, à partir des valeurs et des déphasages mesurés des amplitudes des oscillations de torsion, et à partir d'une comparaison de celles-ci avec des valeurs d'oscillations de torsion prédéterminées, engendrées par les différents cylindres (161, 162, 163, 164, 165, 166), des facteurs correcteurs visant à faire varier la presio moyenne indiquée d'au moins deux cylindres, et que, dans une quatrième étape du procédé, les facteurs correcteurs provoquent la modification du volume injecté à chaque course d'injection de la pompe d'injection (61, 62, 63, 64, 65, 66) d'au moins un des deux cylindres.

2. Procédé selon la revendication 1, caractérisé par le fait que l'on réduit les oscillations de torsion de premier et de deuxième ordre.

3. Procédé selon une des revendications 1 et 2, carctérisé par le fait que la réduction des oscillations de torsion se fait de manière itérative, en plusieurs étapes.

4. Procédé selon une des revendications 1 à 3, caractérisé par le fait que l'on mesure les oscillations de torsion au niveau de l'arbre (123) d'un générateur électrique (2, 9; 91, 92, 93) qui est entraîné soit directement par l'arbre (12) du moteur à combustion à pistons, soit par l'intermédiaire d'une transmission (8, 81, 82, 83), ou qui forme une prolongation (123) de l'arbre (12) du moteur à combustion à pistons, et par le fait que la réduction des oscillations de torsion de l'arbre (123, 89) du générateur engendre en même temps une réduction des oscillations de torsion de l'arbre (12) du moteur à combustion à pistons.

5. Moteur à combustion à pistons utilisant le procédé selon la revendication 1, caractérisé par un dispositif (3) destiné à relever les oscillations de torsion de l'arbre d'entraînement ou d'un autre arbre qui y est accouplé, par un analyseur (4) de Fourier recevant les valeurs de lecture des oscillations de torsion, et par un dispositif calculateur (5) déterminant, à partir du déphasage et de l'amplitude des composantes dérivées de l'analyse de Fourier, et à partir d'une comparaison avec des valeurs d'oscillations de torsion prédéterminées, engendrées par les cylindres (161,162,163,164,165,166), des signaux correcteurs agissant sur le volume de carburant injecté d'au moins un cylindre, et caractérisé ensuite par un dispositif (61, 62, 63, 64, 65, 66) d'injection qui reçoit le signaux correcteurs et effectue l'injection du volume de carburant, modifié sous l'effet des signaux correcteurs, dans les cylindres concernés, modifiant ainsi la pression moyenne indiquée de ces cylindres.

6. Moteur à combustion à pistons selon la revendication 5, caractérisé par le fait qu'il comporte trois à douze cylindres.

7. Moteur à combustion à pistons selon la revendication 5 ou 6, caractérisé par le fait qu'il est constitué sous forme d'un moteur Diesel lent à deux temps.

8. Moteur à combustion à pistons selon une des revendications 5 à 7, caractérisé par le fait qu'une prolongation axiale de l'arbre du moteur à combustion à pistons est réalisée sous forme d'un arbre d'un générateur électrique et que le dispositif (3) destiné à relever les oscillations de torsion est placé de telle façon qu'il mesure les oscillations de torsion de l'arbre (123) du générateur.

9. Moteur à combustion à pistons selon une des revendications 5 à 8, caractérisé par le fait qu'une transmission (8, 81, 82, 83; 91, 92, 93) est disposée entre l'arbre principal (12) du moteur (1) à combustion à piston et un arbre auxiliaire (89), et que le dispositif (3) destiné à relever les oscillations de torsion est placé de telle façon qu'il mesure les oscillations de torsion de l'arbre auxiliaire (9, 89).

10. Moteur à combustion à pistons selon une des revendications 5 à 9, caractérisé par le fait qu'il existe un dispositif calculateur commun qui effectue l'analyse de Fourier des oscillations de torsion, la comparaison avec les valeurs de consigne prédéterminées et la détermination du signal correcteur destiné à provoquer la modification de l'opération d'injection exécutée par le dispositif (61, 62, 63, 64, 65, 66) d'injection.

11. Moteur à combustion à pistons selon une des revendications 5 à 10, caractérisé par le fait qu'une transmission est placée entre l'arbre principal (12) du moteur (1) à combustion à pistons et l'arbre auxiliaire, et que le dispositif (3) destiné à relever les oscillations de torsion est placé de telle façon qu'il mesure les oscillations de torsion de l'arbre auxiliaire (9, 89).

## Claims

1. Method of evening out the steady-state running of a reciprocating internal combustion engine having three or more cylinders, wherein the mean indicated pressure of at least one cylinder is varied, characterised in that at least one order of the torsional vibrations of the drive system is minimized by: in a first step of the method: measuring the torsional vibrations at the drive shaft or at a shaft (12, 22) connected kinematically to the drive shaft, by means of a torsional vibration meter (3), in a second step of the method: subjecting the measured torsional vibrations to a Fourier analysis for torsional vibrations, in a third step of the method: determining correction factors for the variation of the mean indicated cylinder pressure of at least two cylinders in a computer from the ascertained amounts and phase positions of the torsional vibration amplitudes and from comparison of predetermined torsional vibrations produced by the individual cylinders (161, 162, 163, 164, 165, 166), in a fourth step of the method; the correction factors effect a variation of the amount injected per injection step of the injection pump (61, 62, 63, 64, 65, 66) at at least one of these two cylinders.

2. A method according to claim 1, characterised in that the fundamental frequency and the second harmonic of the torsional vibrations are minimized.

3. A method according to claim 1 or 2 characterised in that the torsional vibrations are minimized lit- eratively in a number of steps.

4. A method according to any of claims 1-3, characterised in that the torsional vibrations are measured on the shaft (123) of an electricity generator (2, 9; 91-93) which is driven by the shaft (12) of engine (1) either directly or through a transmission (8, 81-83) or which is an extension (123) of the engine shaft (12), and the torsional vibrations of the shaft (12) of the engine are minimized with the minimization of the torsional vibrations of the generator shaft (123, 89).

5. A reciprocating internal combustion engine for the practice of the method according to claim 1, characterised by; a meter (3) for mesuring torsional vibrations of the engine shaft or of a further shaft coupled therewith; a Fourier analyser (4) supplied with the measured values of torsional vibration; a computer (5) which determines correction signals for the injected quantity of fuel of at least one cylinder from the phase and amplitude of elements of the Fourier analysis and from comparison with predetermined torsional vibrations; and characterised by an injection device (61-66) which is supplied with the correction signals and which injects into the cylinders the quantity of fuel varied in accordance therewih and, therefore, varies the mean indicated cylinder pressure thereof.

6. An engine according to claim 5, characterised in that it has from 3 to 12 cylinders.

7. An engine according to claim 5 or 6, characterised in that it is a slowrunning two-stroke diesel engine.

8. An engine according to any of claims 5-7, characterised in that an axial prolongation of the engine shaft is operative as the shaft of an electricity generator and the torsional vibration meter (3) is adapted to mesure torsional vibrations of the generator shaft (123).

9. An engine according to any of claims 5-8, characterised in that a transmission (8, 81-83; 91-93) is disposed between the main (12) of the engine (1) and a secondary shaft (89) and in that the torsional vibration meter (3) is adapted to measure torsional vibrations of the secondary shaft (9, 89).

10. An engine according to any of claims 5-9, characterised in that a common computer is provided for Fourier analysis of the torsional vibrations and for comparison with programmed set values and for determining the correction signal for varying the injection step of the injection device (61-66).

11. An engine according to any of claims 5-10, characterised in that a transmission is disposed between the main shaft (12) of the engine (1) and a secondary shaft and in that the torsional vibration meter is adapted to measure the torsional vibrations of the secondary shaft (9, 89).
